# EUROPÄISCHE PATENTSCHRIFT

(11) **EP 1 401 051 B1**
(45) Veröffentlichungstag und Bekanntmachung des Hinweises auf die Patenterteilung: **18.10.2006**
(21) Anmeldenummer: 03019762.8
(22) Anmeldetag: 29.08.2003
(51) Int. Cl.: H01Q 9/16, H01Q 1/34, H01Q 5/00

(54) **Antennensystem für mehrere Frequenzbereiche**
Antenna system for multiple frequency bands
Système d'antenne pour plusieurs bandes de fréquences

(30) Priorität: 29.08.2002 DE 10239874
(43) Veröffentlichungstag der Anmeldung: 24.03.2004
(73) Patentinhaber: Aeromaritime Systembau GmbH, 85375 Neunfahrn (DE)
(72) Erfinder: Rathai, Wolf, 84174 Eching (DE)
(74) Vertreter: Alber, Norbert

(56) Entgegenhaltungen:
- WO-A-99/63621
- DE-A- 2 604 750
- US-A- 2 821 709
- US-A- 5 248 988
- US-A- 5 949 383

## Beschreibung

### I. Anwendungsgebiet

Die Erfindung betrifft ein Antennensystem für mindestens zwei Frequenzbereiche, insbesondere für die Verwendung bei U-Booten.

### II. Technischer Hintergrund

Bei der Verwendung von λ/2-Dipolantennen werden die Ausmaße der Antenne durch die dem jeweiligen Frequenzbereich zugehörigen Wellenlängen bestimmt. Bei der Verwendung von zwei Strahlern, also einer Gesamtlänge von λ/2, wird daher beispielsweise im Ultrakurzwellenbereich bei einer Frequenz von 100 MHz ein 1,5 m langer Antennenkörper benötigt, um eine resonante Abstrahlung zu erreichen. Durch geeignete Massnahmen ist es zwar möglich, diese Längen zu verkürzen, jedoch meist nur in einem geringen Umfang.

Da darüber hinaus selbst bei der Verwendung von Breitbandantennen der jeweils zur Verfügung stehende Frequenzbereich der Antenne limitiert ist, wird üblicherweise für verschiedene Frequenzbereiche eine der Anzahl der Frequenzbereiche entsprechende Anzahl von Antennen benutzt.

Dies kann jedoch in Fällen, bei denen zwar verschiedene Frequenzbereiche benötigt werden, gleichzeitig jedoch die Abmessungen des Antennensystems durch den zur Verfügung stehenden Raum begrenzt sind, zu Problemen führen.

Ein Beispiel hierfür bildet ein Antennensystem eines U-Bootes. Hier werden zur Kommunikation bzw. Positionsortung oder Ähnlichem Antennen in verschiedenen Frequenzbereichen benötigt, beispielsweise in:

| | |
|---|---|
| VHF_{Low} | 30 - 88 MHz |
| VHF | 100 - 164 MHz |
| UHF | 220 - 400 MHz |
| IFF (identification friend foe) | 1030 / 1090 MHZ |
| GPS | 1575,41 /1227,6 MHz |
| Inmarsat RX | 1530 -1545 MHz |
| Inmarsat TX | 1626,5 - 1646,5 MHz |

Neben dem bereits erwähnten nur beschränkt zur Verfügung stehenden Raumangebot, besteht für ein von U-Booten benutztes Antennensystem eine weitere Anforderung darin, daß der gesamte Aufbau der Antenne aufgrund der Positionierung an der Außenhaut des U-Bootrumpfes und der damit verbundenen Belastungen durch das umströmende Wasser möglichst kompakt sein muß. Gleichzeitig ist auch eine möglichst große Stabilität des Antennensystems gegenüber mechanischen Belastungen zu gewährleisten, da durch Schockwellen im Wasser kurzzeitige Horizontalbelastungen bis zu 400 G sowie Vertikalbelastungen bis in den Bereich von 150 G auftreten können.

Verschiedene Lösungsansätze zu diesem Problem benutzen üblicherweise das Prinzip einer sogenannten "Stackantenna", bei der die verschiedenen Strahler der jeweiligen Antennen auf ein längliches Bauteil, den Antennenträger, aufgebracht werden. Aufgrund der Abmessungen der Strahler der verwendeten Einzelantennen weist ein derartiges Antennensystem gewöhnlicherweise eine entsprechende Länge auf, was sich hinsichtlich der mechanischen Stabilität und dem Verhalten gegenüber Wasserdruck und Wasserumströmung negativ auswirkt.

In der WO 99/63621 wird ein Gerät für den Funkverkehr mit einem Multiband-Schwenkantennenaufbau offenbart. Der Antennenaufbau umfasst ein hierbei ein Multiband-Strahlerelement und eine Multiband-Hülse, wodurch die Antenne auf verschiedene Resonanzen eingestellt werden kann. Das Multiband-Strahlerelement und die Multiband-Hülse sind über eine koaxiale Speiseleitung, die zur Isolation dieser Elemente gegenüber dem Gehäuse dient, an dem Gehäuse des Geräts befestigt.

Das US-Patent mit der Nummer 5,949,383 beschreibt eine Antennenstruktur mit einer zentralgespeisten Dipolantenne, die zwei Strahlabschnitte aufweist, welche sich von einem zentralen Einspeisepunkt entlang eines Substrats erstrecken. An den zentralen Einspeisepunkt ist elektrisch ein Einspeiseabschnitt angekoppelt, der eine Eingangsleitung und eine geerdete Leitung umfasst. Zwischen dem ersten Strahlabschnitt und der geerdeten Leitung erstreckt sich eine Symmetrierschaltung (Balun). Zum Dualband-Betrieb kann ein Abstimmungsnebenschluss für den Balun vorhanden sein.

Das US-Patent mit der Nummer 5,248,988 beschreibt eine Antenne zur Verwendung mit mehreren Frequenzen. Die Antenne weist zwei Signal-Einspeisesysteme auf, die hinsichtlich Gleichstroms kapazitiv entkoppelt sind. Im Hochfrequenzbereich ist ein Einspeisesystem, das für das Autotelefon-Frequenzband vorgesehen ist, mit der gesamten Antenne gekoppelt, während das andere, für das AM/FM-Radio-Frequenzband vorgesehene Signalsystem von dem im Autotelefon-Frequenzband arbeitenden Strahlerelement getrennt ist. Aufgrund der großen Frequenzdifferenzen können auf diese Weise stabile und voneinander getrennte Signalsysteme erreicht werden.

### III. Darstellung der Erfindung

### a) Technische Aufgabe

Die Aufgabe der vorliegenden Erfindung ist es demnach, eine Stackantenna zum Senden und Empfangen in mindestens zwei verschiedenen Frequenzbereichen zu verwirklichen, die sich durch besondere Kompaktheit und mechanische Belastbarkeit bei gleichzeitig sehr guten Abstrahlcharakteristiken der einzelnen Frequenzbereiche auszeichnet.

### b) Lösung der Aufgabe

Diese Aufgabe wird durch die kennzeichnenden Merkmale des Anspruches 1 gelöst. Vorteilhafte Ausführungsformen ergeben sich aus den Unteransprüchen.

Eine Verkürzung des Antennensystems wird demnach erfindungsgemäß erreicht, indem mindestens ein Strahler des Systems für mehr als einen Frequenzbereich benutzt wird.

Ein kompakter Aufbau und eine mechanische Stabilität ergeben sich daraus, dass die elektrische Trennung bzw. gegenseitige Isolierung der beiden Dipolstrahler der Antenne eines Frequenzbereichs durch eine Kurzschlussstrecke für den jeweiligen Frequenzbereich gewährleistet wird, so dass die beiden Strahler mechanisch direkt und am selben Antennenträger befestigt werden können.

Das zentrale Element des gesamten Systems ist demnach der Antennenträger, der wiederum mit Hilfe eines isolierenden Aufbaus beispielsweise aus Kunststoff fest am Rumpf des Bootes befestigt werden kann. Auf diese Weise werden üblicherweise in Antennensystemen verwendete, seitlich vom Mast abgehende und von diesem elektrisch isolierte Ausleger, die sich durch eine deutlich geringere mechanische Stabilität und Steifheit auszeichnen, nicht benötigt.

Erfindungsgemäß wird als Antennenträger ein metallisches Element länglicher Bauform verwendet. Dabei ist es möglich, dieses Element mit einer durchgehenden axialen Bohrung zu versehen, um die Durchführung von Kabeln zum Einspeisen der einzelnen Antennen des Systems zu ermöglichen. Gegenüber dem Rumpf des U-Boots wird der Antennenträger elektrisch isoliert, indem er mit seinem zum Rumpf des U-Boots gewendeten Ende in ein auf einer am Rumpf zu befestigenden Grundplatte angebrachten Halteteil aus einem isolierenden Material, beispielsweise Keramik, Kunststoff, Plastik oder ähnlichem, eingebracht und fixiert wird.

Werden im folgenden die Adjektive distal bzw. proximal oder die Vorsilben Distal-bzw. Proximal- verwendet, so ist dies durchgängig auf die Position bezüglich des U-Boot-Rumpfes zu verstehen.

Die einzelnen Strahlkörper der zu verwendenden Dipolantennen sind auf diesen gemeinsamen Träger aufgebracht und mit diesem mechanisch stabil verbunden. Im nachfolgenden wird aus Gründen der Übersichtlichkeit die Funktionsweise der Benutzung eines gemeinsamen Strahlers anhand von zwei auf dem gemeinsamen Träger aufgebrachten Dipolantennen für zwei Frequenzbereiche erläutert. Es ist jedoch klar, dass das grundlegende Prinzip auch bei einer Verwendung von mehreren Dipolantennen mit entsprechenden Frequenzbereichen auf demselben Antennenträger anwendbar ist.

Das System zur Verwendung von zwei Frequenzbereichen besteht erfindungsgemäß aus drei mechanisch auf dem Antennenträger aufgebrachten und vorzugsweise rotationssymmetrisch aufgebauten Strahlern. Der für beide Frequenzbereiche benutzte Strahler ist hierbei axial zwischen den beiden anderen angeordnet und wird von mehreren konzentrisch zueinander liegenden Rohrstücken gebildet. Einige dieser Rohrstücke sind paarweise an einem stirnseitigen Ende elektrisch leitend miteinander verbunden, wobei die den leitend verbundenen Stirnseiten gegenüberliegenden Stirnseiten der Rohrstücke offen, das heißt nicht elektrisch leitend, miteinander verbunden, sind.

Genauer gesagt ist beispielsweise das innerste der den gemeinsamen Strahler bildenden Rohrstücke an seinem, bezüglich des U-Bootrumpfes, distalen Endes elektrisch leitend mit dem Antennenträger verbunden. Das Proximalende des innersten Rohrstückes des gemeinsamen Strahlers ist einerseits aus Stabilitätsgründen mechanisch, jedoch, beispielsweise durch einen Abstandhalter oder Haltering aus Keramik, Kunststoff oder aus einem sonstigen isolierenden Material, nicht elektrisch leitend mit dem Antennenträger und andererseits mit dem Proximalende des von innen gesehen zweiten Rohrstück des gemeinsamen Strahlers elektrisch leitend verbunden.

Das Distalende des von innen gesehen zweiten Rohrstücks ist hingegen wiederum aus Stabilitätsgründen mechanisch, jedoch, beispielsweise durch einen Abstandhalter oder Haltering aus Keramik, Kunststoff oder aus einem sonstigen isolierenden Material, nicht elektrisch leitend mit dem Antennenträger oder dem innersten Rohrstück des gemeinsamen Strahlers verbunden.

Weiterhin ist der zweite Strahler des ersten Frequenzbereiches mit dem Proximalende des Antennenträgers sowohl mechanisch stabil als auch elektrisch leitend verbunden auf diesem angeordnet. Der zweite Strahler des zweiten Frequenzbereiches hingegen ist mechanisch stabil und elektrisch leitend auf dem Distalende des Antennenträgers oder auf dem Distalende des an diesem Ende mit dem Antennenträger elektrisch leitend verbundenen innersten Rohrstücks angeordnet.

Demnach wird die Dipolantenne für den ersten Frequenzbereich durch den gemeinsamen, zentral angeordneten Strahler und dem am Proximalende angebrachten Strahler gebildet während die Dipolantennen für den zweiten Frequenzbereich durch den gemeinsamen, zentral angeordneten Strahler und den am Distalende angebrachten Strahler gebildet wird.

Die Einspeisung der beiden Antennen erfolgt vorzugsweise jeweils über ein Koaxialkabel.

Der erste Einspeispunkt für den ersten Frequenzbereich liegt hierbei an dem mit dem zweiten Rohrstück verbundenen Proximalende des ersten Rohrstücks des gemeinsamen Strahlers, während der zweite Einspeispunkt für den ersten Frequenzbereich auf dem zugehörigen, am Proximalende des Antennenträgers angebrachten, zweiten Strahler liegt. Auf diese Weise entsteht zwischen den beiden Einspeispunkten eine parallel zur Dipolantenne geschaltete erste Kurzschlussleitung, da die beiden Einspeispunkte über die Außenfläche des Antennenträgers und die Innenfläche des innersten Rohrstücks des gemeinsamen Strahlers elektrisch leitend miteinander verbunden sind.

Weiterhin liegt der erste Einspeispunkt für den zweiten Frequenzbereich an dem Distalende des zweiten Rohrstücks des gemeinsamen Strahlers, während der zweite Einspeispunkt für den zweiten Frequenzbereich auf dem zugehörigen, am Distalende des Antennenträgers bzw. des innersten Rohrstücks des gemeinsamen Strahlers angebrachten, zweiten Strahlers liegt. Auf diese Weise entsteht analog zwischen den beiden Einspeispunkten eine parallel zur Dipolantenne geschaltete zweite Kurzschlussleitung, da die beiden Einspeispunkte über die Außenfläche des innersten Rohrstücks des gemeinsamen Strahlers und die Innenfläche des zweiten Rohrstücks des gemeinsamen Strahlers elektrisch leitend miteinander verbunden sind.

Die erste Kurzschlussleitung entspricht demnach einem kurzgeschlossenen Koaxialkabel, dessen Innenleiter durch die Außenfläche des Antennenträgers und dessen Außenleiter durch die Innenfläche des innersten Rohrstücks des gemeinsamen Strahlers gebildet wird.

Die zweite Kurzschlussleitung entspricht demnach einem kurzgeschlossenen Koaxialkabel, dessen Innenleiter durch die Außenseite des innersten Rohrstücks des gemeinsamen Strahlers und dessen Außenleiter durch die Innenfläche des zweiten Rohrstücks des gemeinsamen Strahlers gebildet wird.

Durch eine entsprechend gewählte jeweilige Länge der Kurzschlussleitungen kann nun erreicht werden, dass die hochohmige Resonanz der entsprechenden Kurzschlussleitung jeweils in der Bandmitte des betreffenden Frequenzbereiches liegt. Auf diese Weise werden jeweils die beiden Strahler der beiden Frequenzbereiche zum Betrieb der Antennen als Dipolantennen notwendig, voneinander elektrisch entkoppelt.

Da die beiden Kurzschlussleitungen in unterschiedlichen Frequenzbereichen "sperren" sollen, kann es erforderlich sein, dass sie eine unterschiedliche Länge aufweisen. Dies kann erreicht werden, indem das innerste Rohrstück und das zweite Rohrstück des gemeinsamen Strahlers eine unterschiedliche Länge aufweisen.

Um die Impedanz der jeweils parallel geschalteten Antenne nicht zu verschlechtern, muss der Wellenwiderstand der jeweiligen Kurzschlussleitungen so gewählt werden, dass die Impedanz der Leitung an den Frequenzgrenzen hoch genug gegen 50 Ohm ist. Da der Wellenwiderstand der Kurzschlussleitungen jeweils durch den lichten Durchmesser des Außenleiters bestimmt wird, wird dieser entsprechend gewählt, um eine möglichst hohe Impedanz, für den Frequenzbereich der λ/4-Resonanz, zu erhalten.

Dementsprechend sind der Innendurchmesser des innersten Rohrstücks des gemeinsamen Strahlers als lichter Durchmesser des Außenleiters der ersten Kurzschlussleitung und der Innendurchmesser des zweiten Rohrstücks des gemeinsamen Strahlers als lichter Durchmesser des Außenleiters der ersten Kurzschlussleitung jeweils an den durch die entsprechende Antenne abzudeckenden Frequenzbereich angepasst.

Um das Abstrahlverhalten des gemeinsamen Strahlers zu optimieren, kann der Außendurchmesser des zweiten Rohrstücks des gemeinsamen Strahlers entsprechend angepasst werden. Hierbei ist nicht erforderlich, dass das zweite Rohrstück massiv ist. Vielmehr kann es sich bei dem zweiten Rohrstück um zwei an ihren beiden Stirnenden elektrisch leitend miteinander verbundene Rohrstücke handeln, wodurch sowohl hinsichtlich Gewicht als auch Materialverbrauch eine günstigere, jedoch für die Antenne elektrisch äquivalente Lösung in Form eines Ringhohlkörpers, gebildet wird.

Gleichzeitig ist durch den für das Antennensystem zur Verfügung stehenden Platz eine obere Grenze für den Außendurchmesser des gemeinsamen Strahlers gegeben.

Der Außendurchmesser des zentralen Antennenträgers wird vorzugsweise so gewählt, dass auch bei der Verwendung eines Rohres zur Durchführung der zum Betrieb der Antennen benötigten Kabel und dem in diesem Fall durch die Dicke der Kabel festgelegten Innendurchmesser des Rohres eine größtmögliche mechanische Stabilität des Antennenträgers gewährleistet wird.

Eine Entkopplung der Einspeiseleitungen wird durch einen auf dem isolierenden Halteteil des Antennenträgers angebrachten Ring aus Ferrit erreicht, durch den sämtliche Einspeiseleitungen geführt sind.

Üblicherweise U-Boot-seitig auf den Einspeiseleitungen angebrachte Filter im Außenbandbereich können dazu führen, dass unerwünschte Impedanzen auf die Leitungen transferiert werden. Dies würde wiederum zu einer negativen Beeinflussung der Bedingungen, für eine bestmöglichste Abstrahlung, an den Einspeisepunkten führen. Um diesen Effekt möglichst gering zu halten, wird die Länge der Einspeiseleitungen so gewählt, dass auf Grund von Resonanzeffekten im jeweils benutzten Frequenzbereich die gegenseitige Beeinflussung der Einspeisepunkte minimiert wird.

Entsprechend eines weiteren erfindungsgemäßen Merkmals können weitere Antennen an dem am distalen Ende des Antennenträgers angebrachten Strahler befestigt werden. Zur elektrischen Entkopplung von dem Strahler werden diese Monopol- und/oder Wendel-Antennen auf einer Platte befestigt, die mit Hilfe von isolierenden Abstandhaltern mit dem Öffnungsrand des Strahlers verbunden ist. mögliche Materialien sind hierbei Kunststoffe, Keramiken oder Ähnliches.

Dieses Zusatzantennensystem auf dem freien, stirnseitigen Ende einer Basis-Steckantenne ist elektrisch isoliert an einem der Strahlkörper der Basisantenne, insbesondere stirnseitig am Strahlkörper der Basisantenne, angeordnet, wobei die elektrischen Leitungen für das Zusatzantennensystem mittels insbesondere im Längenbereich der isolierten Befestigung angeordneter, für die Frequenzbereiche der Basisantenne dämpfender Bauteile angeordnet sind.

Vorzugsweise handelt es sich bei den dämpfenden Bauteilen um auf den Leitungen angeordnete Ferrite, die insbesondere die Leitung jeweils vollständig umgeben.

Das Zusatzantennensystem ist vorzugsweise zum Betrieb auf wenigstens einem der folgenden Frequenzbereiche ausgelegt:
- Frequenzbereich für IFF, mit Empfangsfrequenz 1030 MHz, Sendefrequenz von 1090 MHz
- Global-Positioning-System-Frequenzbereich, mit Empfangsfrequenzen 1575,42 MHz und 1227,6 MHz
- Frequenzbereich für den Satellitendienst Inmarsat RX, 1530-1545 MHz
- Frequenzbereich für den Satellitendienst Inmarsat TX 1626,5-1646,5 MHz.

### c) Ausführungsbeispiele

- Fig. 1:: eine Ausführungsform eines erfindungsgemäßen Antennen systems;
- Fig. 2: einen Schnitt durch den zum ersten Frequenzbereich (VHF) gehörenden Strahler
- Fig. 3: einen Schnitt durch den gemeinsamen Strahler
- Fig. 4: einen Schnitt durch den zum zweiten Frequenzbereich (UHF) gehörenden Strahler mit daran befestigten zusätzlichen Antennen

In Fig.1 wird schematisch eine Ausführungsform eines erfindungsgemäßes Antennensystem für die Verwendung als U-Boot-Antennensystem gezeigt. Diese Ausführungsform besteht im wesentlichen aus drei auf einen elektrisch leitenden Antennenträger 1 aufgebrachten, rotationssymmetrischen, vorzugsweise metallischen Dipol-Strahlern 3a,3b,3b zum Betrieb in zwei unterschiedlichen Frequenzbereichen. Vorzugsweise sind weitere, auf den am distalen Ende des Trägers 1 befindlichen Dipol-Strahler 3c aufgesetzte Monopol- und Wendel-Antennen 23 zum Betrieb in weiteren Frequenzbereichen vorgesehen.

Bei den beiden durch die drei Dipol-Strahler 3a,3b,3c abgedeckten Frequenzbereichen handelt es sich im vorliegenden Ausführungsbeispiel um das VHF-Band mit 116-164 MHz und das UHF Band (UHF) mit 220-400 MHz. Hierbei ist der sich am Proximalende des Antennenträgers 1 befindliche Strahler 3a dem Frequenzbereich VHF und der sich am Distalende des Antennenträgers 1 befindliche Strahler 3c den Frequenzbereich UHF zugeordnet. Der zwischen diesen beiden Strahlern 3a, 3c liegende Strahler 3b wird von beiden Frequenzbereichen genutzt. Ein direkter Kontakt zwischen den einzelnen Strahlern 3a und 3b bzw. 3b und 3c wird mittels elektrisch isolierenden Elementen 7 bzw. 11 verhindert. Als Material für diese Elemente, die gleichzeitig für eine mechanische Stabilität des Antennenaufbaus sorgen, wird vorzugsweise Keramik oder Kunststoff verwendet.

Die vorzugsweise weiteren aufgesetzten Antennen 23 können beispielsweise dem Betrieb im Frequenzbereich für IFF, bei dem eine Empfangsfrequenz von 1030 MHz und eine Sendefrequenz von 1090 MHz benutzt wird, im Global-Positioning-System-Frequenzbereich, mit Empfangsfrequenzen von 1575,42 MHz und 1227,6 MHz, sowie im Frequenzbereich für die beiden Satellitendienste Inmarsat RX und Inmarsat TX (1530-1545 MHz bzw. 1626,5-1646,5 MHz) dienen.

Der Antennenträger 1 ist mit seinem zum Rumpf des U-Boots gewendeten Ende in ein auf einer am Rumpf des U-Boots zu befestigenden Aufbauplatte 22 angebrachten Halteteil 33 aus Kunststoff eingebracht und fixiert.

Die zusätzlichen Antennen 23 sind auf einer Platte 24 angebracht, die mittels elektrisch isolierender Abstandhalter 25 aus Keramik an der Öffnung des im Wesentlichen kelchförmigen Strahlers 3c befestigt ist.

Figur 2 zeigt einen Schnitt durch das Proximalende des Antennensystems. Die am Rumpf des U-Boots zu befestigende Aufbauplatte 22 weist mehrere elektrische Anschlüsse 32 auf, mittels derer die verschiedenen Antennenkomponenten an das hier nicht gezeigte Kontrollsystem angeschlossen werden können. Die Anschlüsse 32 sind antennenseitig mit verschiedenen Einspeiseleitungen 26,27,28, vorzugsweise in Form von Koaxialkabeln, verbunden. In dem hier beschriebenen Ausführungsbeispiele sind eine UHF-Einspeiseleitung 26, eine VHF-Einspeiseleitung 27 sowie mehrere Einspeiseleitungen 28 für die weiteren Zusatzantennen 23 vorgesehen.

Um eine Anpassung der elektrischen Länge der Einspeiseleitungen 26,27 zur Minimierung der gegenseitige Beeinflussung in den Frequenzbereichen UHF und VHF zu ermöglichen, kann beispielsweise die UHF-Einspeiseleitung 26 über eine Schlaufe 29 geführt werden, während die VHF-Einspeiseleitung 27 um das isolierende Halteteil 33 gewickelt wird.

Wie aus Figur 2 ersichtlich, hat der Antennenträger 1 im vorliegenden Fall die Form eines Rohres mit einem Innenraum 2, einem Innendurchmesser DM1 und einem Außendurchmesser DM2. Die UHF-Einspeiseleitung 26 sowie die Einspeiseleitungen 28 für die weiteren Zusatzantennen 23 werden durch entsprechende Bohrungen in das Halteteil 33 und von dort in den Innenraum 2 des Antennenträgers 1 geführt. Die VHF-Einspeiseleitung 27 verläuft außen parallel zum Antennenträger 1.

Sämtliche Einspeiseleitungen 26,27,28 sind weiterhin zur Dämpfung und Entkopplung durch einen auf das Halteteil 33 aufgebrachten Ring aus Ferrit 21 geführt.

Der am Proximalende des Antennenträgers 1 angebrachte Strahler 3a hat im Bereich seines Proximalendes im wesentlichen die Form eines auf der proximalen Seite offenen Hohlzylinders 3a'. Dieser Hohlzylinder 3a' geht auf seiner distalen Seite in einen sich zum distalen Ende hin verjüngenden hohlen Kegelstumpf 3a" über, der wiederum an seinem Distalende von einer Deckplatte 3a''' abgeschlossen wird. Diese Deckplatte 3a''' weist eine Bohrung auf, durch die der Antennenträger 1 spielfrei geführt und an der der Antennenträger 1 elektrisch leitend mit dem Strahler 3a verbunden ist.

Der Innenleiter des Koaxialkabels der VHF-Einspeiseleitung 27 ist elektrisch leitend mit dem gemeinsamen Strahler 3b am ersten VHF-Einspeisepunkt 12 verbunden. Die Lage dieses ersten VHF-Einspeisepunkts 12 auf dem gemeinsamen Strahler 3b wird weiter unten unter Bezugnahme auf die Figur 3 beschrieben.

Der Außenleiter des Koaxialkabels der VHF-Einspeiseleitung 27 ist in einem innerhalb des kegelförmigen Strahlers 3a liegenden Bereich elektrisch leitend mit der Außenseite des Antennenträgers 1 verbunden und bildet somit den zweiten VHF-Einspeisepunkt 13 für die im VHF-Bereich zu betreibende Antennenkomponente.

Der Aufbau des gemeinsamen Strahlers 3b ist in Figur 3 gezeigt.

Demzufolge ist der an seinem Distalende mit einem Deckel 34 verschlossene Antennenträger 1 nahe dieses Distalendes elektrisch leitend mit dem Distalende 5 eines ersten Rohres 4 verbunden. Das erste Rohr 4 weist hierbei einen Innendurchmesser D1 sowie einen Außendurchmesser D2 auf. Das proximale Ende 6 des ersten Rohres 4 ist durch ein isolierendes Element 7 mechanisch unterstützend, jedoch nicht elektrisch leitend mit dem Antennenträger 1 verbunden. Auf diese Weise sind der erste VHF-Einspeisepunkt 12 und der zweite VHF-Einspeisepunkt 13 über die Innenfläche 15 des ersten Rohres 4 und die Außenfläche 14 des Antennenträgers 1 miteinander elektrisch leitend verbunden. Die genaue Position der beiden Einspeisepunkte 12,13 und dadurch die elektrische Länge zwischen den beiden Punkten 12,13, also die Länge der VHF-Kurzschlussleitung, wird hierbei so gewählt, dass die hochohmige Resonanz der Kurzschlussleitung in der Bandmitte des benutzten VHF-Frequenzbereiches, also bei ca. 132 MHz liegt, wodurch eine elektrische Entkopplung der beiden Strahler 3a,3b erreicht wird.

Der Wellenwiderstand der VHF-Kurzschlussleitung wird hierbei durch das Verhältnis des Innendurchmessers D1 des ersten Rohres 4 zum Außendurchmesser DM2 des Antennenträgers 1 bestimmt. Dieses Verhältnis D1/DM2 wird so gewählt, dass die Impedanz der Leitung an den Frequenzgrenzen hoch gegen 50 Ohm ist. Auf diese Weise wird verhindert, dass die Impedanz der im VHF-Bereich betriebenen Antennenkomponente durch die Impedanz der parallel geschalteten VHF-Kurzschlussleitung negativ beeinflusst wird.

Radial außerhalb des ersten Rohres 4 ist ein zweites Rohr 8 in Form eines Zylinderhohlkörpers angeordnet. Dieser Zylinderhohlkörper 8 wird durch ein entsprechendes Innenrohr 8' und ein entsprechendes Aussenrohr 8", die an ihren Stirnseiten durch jeweils eine vorzugsweise metallische Scheibe 20 elektrisch leitend miteinander verbunden sind, gebildet und weist einen Innendurchmesser D3 sowie einen Außendurchmesser D4 auf.

Der Zylinderhohlkörper 8 ist an seinem Proximalende 9 elektrisch leitend mit dem Proximalende 6 des ersten Rohres 4 verbunden. Das Distalende 10 des Zylinderhohlkörpers 8 ist durch ein isolierendes Element 11 mechanisch unterstützend, jedoch nicht elektrisch leitend mit dem ersten Rohr 4 verbunden.

Die im Innenraum 2 des Antennenträgers 1 geführte UHF-Einspeiseleitung 26 und Einspeiseleitungen 28 der Zusatzantennen 23 treten durch eine Bohrung 34 des Antennenträgers 1 aus. Die UHF-Einspeiseleitung 26 wird an der Außenseite des ersten Rohres 4 in das isolierende Element 11 zurückgeführt.
Der Innenleiter des Koaxialkabels der UHF-Einspeiseleitung 26 ist elektrisch leitend mit dem gemeinsamen Strahler 3b am ersten UHF-Einspeisepunkt 16 verbunden.

Der Außenleiter des Koaxialkabels der UHF-Einspeiseleitung 26 ist in einem innerhalb des Strahlers 3c liegenden Bereich elektrisch leitend mit der Außenseite des Antennenträgers 1 verbunden und bildet somit den zweiten UHF-Einspeisepunkt 17 für die im UHF-Bereich zu betreibende Antennenkomponente.

Demnach sind der erste UHF-Einspeisepunkt 16 und der zweite UHF-Einspeisepunkt 17 über die Innenfläche 19 des Zylinderhohlkörpers 8 und die Außenfläche 18 des ersten Rohres 4 miteinander elektrisch leitend verbunden. Die genaue Position der beiden Einspeisepunkte 16,17 und dadurch die elektrische Länge zwischen den beiden Punkten 16,17, also die Länge der UHF-Kurzschlussleitung, wird hierbei so gewählt, dass die hochohmige Resonanz der Kurzschlussleitung in der Bandmitte des benutzten UHF-Frequenzbereiches, also bei ca. 310 MHz liegt, wodurch eine elektrische Entkopplung der beiden Strahler 3b,3c erreicht wird.

Der Wellenwiderstand der UHF-Kurzschlussleitung wird hierbei durch das Verhältnis des Innendurchmessers D3 des Zylinderhohlkörpers 8 zum Außendurchmesser D2 des ersten Rohres 4 bestimmt. Dieses Verhältnis D3/D2 wird so gewählt, dass die Impedanz der Leitung an den Frequenzgrenzen hoch gegen 50 Ohm ist. Auf diese Weise wird verhindert, dass die Impedanz der im UHF-Bereich betriebenen Antennenkomponente durch die Impedanz der parallel geschalteten UHF-Kurzschlussleitung negativ beeinflusst wird.

Der Außendurchmesser D4 des Zylinderhohlkörpers 8 ist hierbei so bemessen, dass Impedanzfehlanpassungen zwischen der Antenne und den Kurzschlussleitungen weitestgehend kompensiert werden.

Wie aus Figur 4 ersichtlich ist, weist der Strahler 3c im wesentlichen die Form eines hohlen Kegelstumpfs auf, der sich in Proximalrichtung verjüngt. Der Strahler 3c ist mit dem ersten Rohr 4 nahe dessen distalen Endes elektrisch leitend verbunden. Ein isolierendes Element 11 schafft eine mechanische, jedoch elektrisch nicht leitende, Verbindung zwischen dem Strahler 3c und dem Zylinderhohlkörper 8.

Weiterhin weist der Strahler 3c an seinem distalen Ende einen Bereich 35 größerer Wandstärke auf in dem Befestigungsmittel 36 zur Befestigung einer Platte 24 vorgesehen sind. Auf der Platte 24 sind weitere Antennen 23 montiert.

Damit die elektrische Länge der aus den Strahlern 3a,3b,3c bestehenden Basisantennen im UHF- und VHF-Frequenzbereich durch die weiteren Antennen 23 nicht verändert wird, ist die Platte 24 hierbei mit Hilfe von Abstandshaltern 25 aus Keramik von dem Strahler 3c elektrisch isoliert und die Einspeiseleitungen 28 werden mit Hilfe von Ferritperlen 30 für die Frequenzbänder der Basisantennen elektrisch aufgetrennt.

### BEZUGSZEICHENLISTE

- 1: Antennenträger
- 2: Innenraum
Antennenträger
- 3a: 1. Strahler
- 3a': Hohlzylinder
- 3a": hohler Kegelstumpf
- 3a''': Deckplatte
- 3b: gemeinsamer Strahler
- 3c: 3. Strahler
- 4: 1. Rohr
- 5: Distalende 1.Rohr
- 6: Proximalende 1.Rohr
- 7: Abstandshalter
- 8: 2.Rohr als
Zylinderhohlkörper
- 8': Innenrohr
Zylinderhohlkörper
- 8": Aussenrohr
Zylinderhohlkörper
- 9: Proximalende
Zylinderhohlkörper
- 10: Distalende
Zylinderhohlkörper
- 11: Abstandshalter
- 12: 1. VHF-Einspeisepunkt
- 13: 2. VHF-Einspeisepunkt
- 14: Aussenfläche
Antennenträger
- 15: Innenfläche 1.Rohr
- 16: 1. UHF-Einspeisepunkt
- 17: 2. UHF-Einspeisepunkt
- 18: Aussenfläche 1. Rohr
- 19: Innenfläche
Zylinderhohlkörper
- 20: Stirnseiten
Zylinderhohlkörper
- 21: Ferritring
- 22: Aufbauplatte
- 23: Zusatzantennen
- 24: Platte
- 25: Abstandshalter
- 26: UHF Einspeiseleitung
- 27: VHF Einspeiseleitung
- 28: Einspeiseleitungen
Zusatzantennen
- 29: Schlaufe UHF
- 30: Ferritperlen
- 31: Kunststoffhaube
- 32: Elektrische Anschlüsse
- 33: Halteteil
- 34: Deckel
- 35: Bereich größerer
Wandstärke
- 36: Befestigungsmittel
- D1: Innendurchmesser
1.Rohr
- D2: Aussendurchmesser
1.Rohr
- D3: Innendurchmesser
Zylinderhohlkörper
- D4: Aussendurchmesser
Zylinderhohlkörper
- DM1: Innendurchmesser
Antennenträger
- DM2: Aussendurchmesser
Antennenträger

## Patentansprüche

1. Antenne zum Betrieb, insbesondere zum Senden und Empfangen, in mindestens zwei verschiedenen Frequenzbereichen mit mehreren Strahlern (3a,3b,...) sowie wenigstens einem Träger (1),
wobei wenigstens drei Strahler (3a,3b,3c,...) an einem gemeinsamen Träger (1) befestigt sind und von den an dem gemeinsamen Träger (1) befestigten Strahlern (3a,3b,...) wenigstens ein gemeinsam genutzter Strahler (3b) mit wenigstens zwei anderen der Strahler (3a,3c,...) auf dem gemeinsamen Träger (1) jeweils in einem unterschiedlichen Frequenzbereich als Dipol-Strahler betreibbar ist
**dadurch gekennzeichnet, dass**
der gemeinsam genutzte Strahler (3b) Einspeispunkte (12,16) für wenigstens zwei unterschiedliche Frequenzbereiche aufweist, wobei bei dem gemeinsam genutzten Strahler (3b) zur Entkopplung der jeweils als Dipol zusammen arbeitenden Strahler (3a,3b,...) durch mehrere konzentrisch zueinander liegende elektrische Leiter (1,4,8), die unterschiedlich paarweise an jeweils einem stirnseitigen Ende kurzgeschlossen sind, wenigstens zwei Kurzschlussleitungen gebildet sind, deren Längen so gewählt sind, dass sie jeweils für einen der wenigstens zwei unterschiedlichen Frequenzbereiche hochohmig sind.

2. Antenne nach Anspruch 1,
**dadurch gekennzeichnet, dass**
es sich bei den mehreren konzentrisch zueinander liegenden elektrischen Leitern (1,4,8) um Rohrstücke handelt.

3. Antenne nach Anspruch 1 oder 2,
**dadurch gekennzeichnet, dass**
die den kurzgeschlossenen Stirnseiten gegenüberliegende Stirnseiten zwischen den jeweiligen Rohrstücken (1,4,8) voneinander elektrisch isoliert sind.

4. Antenne nach einem der vorangehenden Ansprüche
**dadurch gekennzeichnet, dass**
die Strahler (3a,3b,3c) auf dem gemeinsamen Träger (1) in Längsrichtung hintereinander angeordnet sind.

5. Antenne nach einem der vorangehenden Ansprüche
**dadurch gekennzeichnet, dass**
die Antenne genau drei an einem gemeinsamen Antennenträger (1) befestigte Strahler (3a, 3b, ...) aufweist, von denen genau ein gemeinsam genutzter Strahler (3b) Einspeispunkte (12,16) für zwei verschiedene Frequenzbereiche aufweist.

6. Antenne nach Anspruch 5,
**dadurch gekennzeichnet, dass**
es sich bei den beiden Frequenzbereichen des gemeinsam genutzten Strahlers (3b) um ein VHF-Band im Bereich 80-200 MHz, insbesondere 116-164 MHz und um ein UHF-Band im Bereich 180-440 MHz, insbesondere 220-400 MHz handelt.

7. Antenne nach einem der vorangehenden Ansprüche,
**dadurch gekennzeichnet, dass**
der gemeinsame Träger (1) rohrförmig ist.

8. Antenne nach Anspruch 7,
**dadurch gekennzeichnet, dass**
wenigstens eine der Einspeiseleitungen (26,27,28) des Antennensystems auf wenigstens einem Teilabschnitt innerhalb des gemeinsamen, rohrförmigen Trägers (1) verläuft.

9. Antenne nach einem der vorangehenden Ansprüche,
**dadurch gekennzeichnet, dass**
je ein Einspeisepunkt (12,16) eines jeden Frequenzbereichs auf einer der Stirnseiten des gemeinsam genutzten Strahlers (3b) liegen.

10. Antenne nach einem der vorangehenden Ansprüche,
**dadurch gekennzeichnet, dass**
das innerste Rohrstück des gemeinsam genutzten Strahlers (3b) durch den rohrförmigen Träger (1) gebildet wird und zwischen dem Träger (1) und dem ersten Rohrstück (4) eine erste Kurzschlussleitung, die für einen ersten Frequenzbereich hochohmig ist, und zwischen dem ersten Rohrstück (4) und dem zweiten Rohrstück (8) eine zweite Kurzschlussleitung, die für einen zweiten Frequenzbereich hochohmig ist, ausgebildet sind.

11. Antenne nach einem der vorangehenden Ansprüche,
**dadurch gekennzeichnet, dass**
das zweite Rohrstück (8) die Form eines aus zwei Rohrstücken (8',8") gebildeten, an den Stirnseiten (20) geschlossenen Zylinderhohlkörpers hat.

12. Antenne nach einem der vorangehenden Ansprüche,
**dadurch gekennzeichnet, dass**
der Träger (1) und die Strahler (3a,3b,3c) aus einem elektrisch leitenden Material, bevorzugt aus einem Metall bestehen, die Strahler (3a,3b,3c) in elektrisch leitendem Kontakt mit dem Träger (1) stehen, jedoch nicht direkt elektrisch leitend, sondern durch elektrisch isolierende Bauteile (7,11), bevorzugt Abstandshalter, miteinander verbunden sind.

13. Antenne nach einem der vorangehenden Ansprüche,
**dadurch gekennzeichnet, dass**
der Außendurchmesser (D4) des zweiten Rohrstücks (8) im Bereich von 130-145 mm, bevorzugt im Bereich von 135-140 mm und besonders bevorzugt im Bereich von 136,5-137,5 mm liegt.

14. Antenne nach einem der vorangehenden Ansprüche,
**dadurch gekennzeichnet, dass**
das Verhältnis (DM2/D1) des Innendurchmessers (D1) des ersten Rohrstücks (4) zu dem Außendurchmessers (DM2) des Antennenträgers (1) im Bereich 2,0-2,5, bevorzugt im Bereich 2,1-2,3 und besonders bevorzugt im Bereich 2,15-2,25 liegt.

15. Antenne nach einem der vorangehenden Ansprüche,
**dadurch gekennzeichnet, dass**
das Verhältnis (D3/D2) des Innendurchmessers (D3) des zweiten Rohrstücks (8) zu dem Außendurchmessers (D2) des ersten Rohrstücks (4) im Bereich 1,3-1,8, bevorzugt im Bereich 1,45-1,65 und besonders bevorzugt im Bereich 1,5-1,6 liegt.

16. Antenne nach einem der vorangehenden Ansprüche,
**dadurch gekennzeichnet, dass**
die elektrische Längenanpassung einer der Einspeiseleitungen (26,27,28) durch eine in der Nähe der Aufbauplatte (22) des Antennensystems gelegene Schlaufe (29) erfolgt.

17. Antenne nach einem der vorangehenden Ansprüche,
**dadurch gekennzeichnet, dass**
wenigstens eine der Einspeiseleitungen (26,27,28) zur Entkopplung durch ein Dämpfungselement (21), vorzugsweise einen Ring aus Ferrit, geführt ist.

18. Antenne nach einem der vorhergehenden Ansprüche,
**dadurch gekennzeichnet, dass**
- die Antenne auf dem freien, stirnseitigen Ende einer Basis-Stackantenne ein Zusatzantennensystem (23) aufweist,
- das Zusatzantennensystem (23) elektrisch isoliert an einem der Strahlkörper der Basisantenne, insbesondere stirnseitig am Strahlkörper (3c) der Basisantenne, angeordnet ist und
- die elektrischen Leitungen (28) für das Zusatzantennensystem (23) mittels insbesondere im Längenbereich der isolierten Befestigung angeordneter, für die Frequenzbereiche der Basisantenne dämpfender Bauteile (30) angeordnet sind.

19. Antenne nach Anspruch 18,
**dadurch gekennzeichnet, dass**
die dämpfenden Bauteile (30) auf den Leitungen (28) angeordnete Ferrite sind, die insbesondere die Leitung jeweils vollständig umgeben

20. Antenne nach Anspruch 18 oder 19,
**dadurch gekennzeichnet, dass**
das Zusatzantennensystem (23) zum Betrieb auf wenigstens einem der folgenden Frequenzbereiche ausgelegt ist:
- Frequenzbereich für IFF, mit Empfangsfrequenz 1030 MHz, Sendefrequenz von 1090 MHz
- Global-Positioning-System-Frequenzbereich, mit Empfangsfrequenzen 1575,42 MHz und 1227,6 MHz
- Frequenzbereich für den Satellitendienst Inmarsat RX, 1530-1545 MHz
- Frequenzbereich für den Satellitendienst Inmarsat TX 1626,5-1646,5 MHz

21. Antenne nach einem der vorangehenden Ansprüche,
**dadurch gekennzeichnet, dass**
bei der Basisantenne die Anzahl der Strahler (3a,3b,...) um wenigstens 1 höher ist als die Anzahl der Frequenzbereiche

22. Antenne nach einem der vorangehenden Ansprüche,
**dadurch gekennzeichnet, dass**
der gemeinsam genutzte Strahler (3b) eine rotations-symmetrische Grundform besitzt.

## Claims

1. Antenna for operation, especially for transmitting and receiving, in at least two different frequency ranges with multiple emitters (3a, 3b,...) and at least one mast (1),
whereby, at least three emitters (3a, 3b, 3c,...) are located on one common mast (1) and from amongst the emitters (3a, 3b,...) fixed on the mast (1) at least one commonly used emitter (3b) can be operated in a different frequency band as dipole emitter with at least two other emitters (3a, 3c,...) on the common mast (1)
**characterized in that**
the commonly operated emitter (3b) functions as feed point (12, 16) for at least two different frequency ranges, whereby in case of commonly used emitter (3b) for decoupling of emitter (3a,3b,...) functioning as dipole through several concentrically arranged electrical lines (1,4,8) that are pair-wise discriminatively short-circuited at end-face, form at least two short-circuit conductors whose lengths are selected in such a manner that they have high resistance, at least for one of the two different frequency range.

2. Antenna according to claim 1,
**characterized in that**
several concentrically arranged electrical lines (1,4,8) are pipe pieces.

3. Antenna according to claim 1 or 2
**characterized in that**
end-face located opposite to end-face that is short-circuited between the respective pipe pieces (1,4,8) are isolated electrically from one another.

4. Antenna according to one of the previous claims,
**characterized in that**
the emitters (3a, 3b, 3c) are arranged longitudinally one after another on the common beam (1).

5. Antenna according to one of the previous claims,
**characterized in that**
the antennae feature precisely three emitters (3a, 3b,) located on a common radio mast, and from amongst these precisely one commonly used emitter (3b) operates as feed point (12,16) for two different frequency range.

6. Antenna according to claim 5,
**characterized in that**
in case of the two frequency bands of commonly used emitter (3b), the frequency bands covered are VHF-band in range of 80-200 MHz, especially 116-164 MHz and UHF-band in range of 180-44- MHz, especially 20-400 MHz.

7. Antenna according to one of the previous claims
**characterized in that**
the common mast is tubular in shape.

8. Antenna according to claim 7,
**characterized in that**
at least one of the feed lines (26,27,28) of antennae system run at least in one segment through the common tubular mast (1).

9. Antenna according to one of the previous claims
**characterized in that**
one feed point (12,16) of one of the frequency bands is situate on one of the end -face of the commonly used emitter (3b).

10. Antenna, according to one of the previous claims,
**characterized in that**
the inner-most pipe piece of the commonly used emitter (3b) is formed by the tubular mast (1) and between the mast (1) and the first pipe piece (4) the first short-circuit conductor for the first frequency band is with high resistance and between the first pipe piece (4) and the second pipe piece (8) second short-circuit conductor for the second frequency band is with high resistance.

11. Antenna, according to one of the previous claims,
**characterized in that**
the second pipe piece (8) has the form of hollow cylinder body formed by two pipe pieces (8', 8") closed at its end-face (20).

12. Antenna, according to one of the previous claims,
**characterized in that**
the mast (1) and the emitters (3a,3b,3c) are made of an electrically conducting material, preferably of metal, the emitter (3a,3b,3c) is in electrical contact with the mast (1) however not directly electrically conducting, rather through electrically isolating component (7,11) preferably spacer connected to one another.

13. Antenna, according to one of the previous claims,
**characterized in that**
outer diameter (D4) of the second pipe piece (8) is in the range of 130-145 mm, preferably in the range of 135-140 mm and particularly preferred in the range of 136.5-137.5 mm.

14. Antenna, according to one of the previous claims,
**characterized in that**
the ratio (DM2/D1) of inner diameter (D1) of the first pipe piece (4) to outer diameter (DM2) of the radio mast (1) is in the range of 2.0-2.5, preferably in the range of 2.1-2.3 and particularly preferred in the range of 2.15-2.25.

15. Antenna, according to one of the previous claims,
**characterized in that**
the ratio (D3/D2) of inner diameter (D3) of second pipe piece (8) to the outer diameter (D2) of the first pipe piece (4) is in the range of 1.3-1.8, preferably in the range of 1.45-1.65 and particularly preferred in the range of 1.5-1.6.

16. Antenna, according to one of the previous claims,
**characterized in that**
the electrical length modulation of one of the feed lines (26,27,28) takes place through the loop (29) situate in the vicinity of mounting plate (22) of the antenna system.

17. Antenna, according to one of the previous claims,
**characterized in that**
at least one of the feed lines (26,27,28) is guided through a damping element (21) preferably through a ring made of ferrite.

18. Antenna, according to one of the previous claims,
**characterized in that**
- the antenna has an auxiliary antenna system (23) at its free end-face end of a basis stack antenna
- the auxiliary antenna system (23) electrically isolated, Is located on an emitter of basis antenna, especially end-face of emitter (3c) of basis antenna, and
- electric lines (28) for the auxiliary antenna system (23) are arranged especially through use of length-range isolated mountings arranged for the frequency band of dampening components (30) of basis antenna.

19. Antenna according to claim 18
**characterized in that**
Ferrites arranged on the conductors (28) are dampening components (30) that particularly encase the conductors (28).

20. Antenna according to claim 18 or 19,
**characterized in that**
the auxiliary antenna system (23) is designed for use of for at least one of the following frequency ranges:
- Frequency band for IFF, with receiver frequency 1030 MHz, transmitting frequency of 1090 MHz
- Global Positioning System frequency band, with receiving frequency 1575.42 MHz and 1227.6 MHz
- Frequency band for satellite service Inmarsat RX, 1539-1545 MHz
- Frequency band for satellite service Inmarsat TX 1626,5-1646.5 MHz.

21. Antenna, according to one of the previous claims,
**characterized in that**
in case of basis antenna the number of emitters (3a,3b,...) is greater by 1 than the number of frequency bands.

22. Antenna, according to one of the previous claims,
**characterized in that**
the commonly used emitter (3b) is primarily of rotational-symmetrical form.

## Revendications

1. Antenne pour un service, en particulier pour l'envoi et la réception dans au moins deux bandes de fréquences différentes comprenant plusieurs émetteurs (3a, 3b,...) ainsi qu'au moins un support (1),
au moins trois émetteurs (3a, 3b, 3c,...) étant fixés sur un support commun (1) et parmi les émetteurs (3a, 3b,...) fixés sur le support commun (1) au moins un émetteur utilisé en commun (3b) pouvant servir respectivement d'émetteur dipolaire dans une plage de fréquences différentes
**caractérisée en ce que**
l'émetteur utilisé en commun (3b) présente des points d'alimentation (12, 16) pour au moins deux plages différentes de fréquences, **en ce que** dans le cas de l'émetteur (3b) utilisé en commun pour le désaccouplement des émetteurs (3a, 3b,...) coopérant ensemble respectivement en tant que dipôle, plusieurs conducteurs électriques (1, 4, 8), lesquels sont court-circuités par paire différemment à respectivement une extrémité avant concentriquement les uns par rapport aux autres, forment au moins deux lignes en cours circuit dont les longueurs sont sélectionnées de sorte qu'elles sont, pour au moins l'une des deux plages de fréquences différentes, d'impédance ohmique élevée.

2. Antenne selon la revendication 1, **caractérisée en ce que** dans le cas des conducteurs électriques concentriques entre eux (1, 4, 8), il s'agit de pièces tubulaires.

3. Antenne selon la revendication 1 ou 2, **caractérisée en ce que** les faces avant opposées aux faces avant court-circuitées entre les pièces tubulaires respectives (1, 4, 8) sont électriquement isolées les unes des autres.

4. Antenne selon l'une des revendications précédentes, **caractérisée en ce que** les émetteurs (3a. 3b, 3c) sont disposés sur le support commun (1) dans le sens longitudinal les uns derrière les autres.

5. Antenne selon l'une des revendications précédentes, **caractérisée en ce que** l'antenne présente exactement trois émetteurs (3a, 3b, ...) fixés sur un support d'antenne commun (1); dont exactement un émetteur utilisé en commun (3b) présente des points d'alimentation (12, 16) pour deux plages de fréquences différentes.

6. Antenne selon la revendication 5, **caractérisée en ce que** pour les deux plages de fréquences de l'émetteur utilisé en commun (3b), il s'agit d'une bande VHF comprise entre 80 et 200 MHZ, en particulier 116 et 164 MHz et d'une bande UHF comprise entre 180 et 440 MHz, en particulier 220 à 400 MHz.

7. Antenne selon l'une des revendications précédentes, **caractérisée en ce que** le support commun (1) est tubulaire.

8. Antenne selon la revendication 7, **caractérisée en ce que** l'une des lignes d'alimentation (26, 27, 28) du système d'antennes s'étend sur au moins une section partielle à l'intérieur du support tubulaire commun (1).

9. Antenne selon l'une des revendications précédentes, **caractérisée en ce que** chaque point d'alimentation (12, 16) de chaque plage de fréquences se trouve sur l'une des faces frontales de l'émetteur utilisé en commun (3b).

10. Antenne selon l'une des revendications précédentes, **caractérisée en ce que** la pièce tubulaire la plus à l'intérieur de l'émetteur (3b) utilisé en commun est constituée par le support tubulaire (1) et, entre le support (1) et la première pièce tubulaire (4), il est formé une première ligne de court-circuit, qui est d'impédance ohmique élevée pour une première plage de fréquences, et entre la première pièce tubulaire (4) et la seconde pièce tubulaire (8), une seconde ligne de court-circuit qui est d'impédance ohmique élevée pour une seconde plage de fréquences.

11. Antenne selon l'une des revendications précédentes, **caractérisée en ce que** la seconde pièce tubulaire (8) présente la forme d'un corps creux cylindrique fermé sur les faces avant (20) et constitué de deux pièces tubulaires (8', 8").

12. Antenne selon l'une des revendications précédentes, **caractérisée en ce que** le support (1) et les émetteurs (3a, 3b, 3c) se composent d'un matériau électriquement conducteur de préférence un métal, **en ce que** les émetteurs (3a, 3b, 3c) sont en contact électriquement conducteur avec le support (1) mais pas directement électriquement conducteur, mais sont reliés entre eux par des composants électriquement isolants (7, 11), de préférence des espaceurs.

13. Antenne selon l'une des revendications précédentes, **caractérisée en ce que** le diamètre externe (D4) de la seconde pièce tubulaire (8) est compris entre 130 et 145 mm, de préférence entre 135 et 140, et particulièrement préféré entre 136,5 et 137,5 mm.

14. Antenne selon l'une des revendications précédentes, **caractérisée en ce que** le rapport (DM2/D1) entre le diamètre interne (D1) de la première pièce tubulaire et le diamètre externe (DM2) du support d'antenne (1) est compris entre 2,0 et 2,5, de préférence entre 2,1 et 2,3 et particulièrement préféré entre 2,15 et 2,25.

15. Antenne selon l'une des revendications précédentes, **caractérisée en ce que** le rapport (D3/D2) du diamètre interne (D3) de la seconde pièce tubulaire (8) et le diamètre externe (D2) de la première pièce tubulaire (4) est compris entre 1,3 et 1,8; de préférence entre 1,45 et 1,65 et en particulier entre 1,5 et 1,6.

16. Antenne selon l'une des revendications précédentes, **caractérisée en ce que** l'adaptation électrique en longueur d'une des lignes d'alimentation (26, 27, 28) s'effectue par une boucle (29) située à proximité sur la plaque de montage (22) du système d'antennes.

17. Antenne selon l'une des revendications précédentes, **caractérisée en ce qu'**au moins l'une des lignes d'alimentation (26, 27, 28) est guidée pour le désaccouplement par un élément d'affaiblissement (21) de préférence un anneau en ferrite.

18. Antenne selon l'une des revendications précédentes,
**caractérisée en ce que**
- l'antenne présente sur l'extrémité libre sur la face frontale d'une antenne superposée un système d'antennes supplémentaire (23),
- le système d'antennes supplémentaire (23) est isolé électriquement sur l'un des corps d'émission de l'antenne de base, en particulier en face frontale sur le corps émetteur (3c) de l'antenne de base et
- les lignes électriques (28) sont disposées pour le système d'antennes supplémentaire (23) au moyen en particulier de composants (30) disposés dans la zone de longueur de la fixation isolée et affaiblissant les plages de fréquences de l'antenne de base.

19. Antenne selon la revendication 18, **caractérisée en ce que** les composants affiablisseurs (30) sont des ferrites disposés sur les lignes (28), qui entourent en particulier la ligne respectivement en entier.

20. Antenne selon la revendication 18 ou 19, **caractérisée en ce que** le système d'antennes supplémentaire (23) est conçu pour le fonctionnement sur au moins l'une des plages de fréquences :
- plage de fréquences pour IFFF ave fréquence de réception de 1030 MHz, fréquence d'émission de 1090 MHz,
- plages de fréquences du système de positionnement globale (GPS) avec des fréquences réceptrices de 1575,42 MHz et de 1227,6 MHZ
- plages de fréquence pour le service satellite Inmarsat RX, comprises entre 1530 et 1545 MHz
- plages de fréquences pour le service satellite Inmarsat TX, comprises entre 1626,5 et 1646,5 M>HZ.

21. Antenne selon l'une des revendications précédentes, **caractérisée en ce que** dans le cas de l'antenne de base, le nombre des émetteurs (3a, 3b,...) est supérieur d'au moins 1 au nombre des plages de fréquence.

22. Antenne selon l'une des revendications précédentes, **caractérisée en ce que** l'émetteur utilisé en commun (3b) possède une forme de base symétrique en rotation.
